# EUROPÄISCHE PATENTSCHRIFT

(11) **EP 0 852 045 B1**
(45) Veröffentlichungstag und Bekanntmachung des Hinweises auf die Patenterteilung: **02.04.2003**
(21) Anmeldenummer: 96934568.5
(22) Anmeldetag: 07.10.1996
(51) Int. Cl.: G07F 15/00, G07F 7/00

(54) **KOMBINATION EINER VORRICHTUNG ZUR GESTEUERTEN BARGELDLOSEN ABGABE VON ELEKTRISCHER ENERGIE, GAS, WASSER ODER ÄHNLICHEN MEDIEN MIT EINEM SENDER-HANDGERÄT**
COMBINATION OF A DEVICE FOR THE CONTROLLED CASHLESS SUPPLY OF ELECTRIC POWER, GAS, WATER OR THE LIKE WITH A HANDHELD-TRANSMITTER
COMBINAISON D'UN DISPOSITIF DE FOURNITURE CONTROLEE ET SANS NUMERAIRE D'ENERGIE ELECTRIQUE, DE GAZ, D'EAU OU DE PRODUITS SIMILAIRES AVEC UN EMETTEUR A MAIN

(30) Priorität: 08.10.1995 DE 29515869 U
(43) Veröffentlichungstag der Anmeldung: 08.07.1998
(73) Patentinhaber: Bauer, Franz Hans Peter, 87719 Mindelheim (DE)
(72) Erfinder: Bauer, Franz Hans Peter, 87719 Mindelheim (DE)
(74) Vertreter: Fiener, Josef
(86) Internationale Anmeldenummer: EP9604354
(87) Internationale Veröffentlichungsnummer: WO97014123

(56) Entgegenhaltungen:
- EP-A- 0 151 874
- EP-A- 0 152 198
- EP-A- 0 219 577
- EP-A- 0 420 466
- GB-A- 2 042 777
- GB-A- 2 080 203
- US-A- 4 549 281

## Beschreibung

Die vorliegende Erfindung bezieht sich auf eine Kombination einer Vorrichtung zur gesteuerten bargeldlosen Abgabe von elektrischer Energie, Gas, Wasser oder ähnlichen Medien, mit einem Sender-Handgerät.

Derartige Vorrichtungen dienen insbesonders zur Verteilung elektrischer Energie an Endverbraucher, wie dies z. B. in der DE-U-295 01 116 beschrieben ist. Elektrische Energie oder strömungsfähiges Medium wie Gas, Wasser wird vom EVU (Elektrizitätsversorgungsunternehmen) oder Netzbetreiber (z. B. Stadtwerke) üblicherweise über einen beglaubigten (verplombten) Elektrizitätszähler oder allgemein Meßwerk an den Endverbraucher verkauft. Bei zahlungsschwachen Kunden oder bei Vorliegen besonderer Gegebenheiten (wie z. B. in einem Waschsalon, Wohnheim, etc., wo Geräte gemeinsam von mehreren, nicht näher erfaßten Verbrauchern betrieben werden) ist der Einsatz eines sogenannten Vorkassegerätes vorgesehen, bei dem der Kunde zunächst bezahlt und dann erst entsprechend dem entrichteten Betrag Energie abnehmen kann. Bisher wurde diese Vorkasse meist durch Einbau eines Münzzählers beim Kunden vorgenommen.

Der Einsatz von Münzzählern hat jedoch vor allem den Nachteil der Aufbruchgefahr, da Bargeld im Gerät vorhanden ist. Zudem erfordert das Leeren der Geldkassette erhebliche Personalkosten, und bei einer Änderung des Abgabepreises entstehen Kosten für die notwendige Umstellung des Tarifs an jedem einzelnen Zähler, wie dies auch in der DE-U-94 14 345 beschrieben ist.

Weiterhin werden derartige Zähler-Abgabegeräte auch mit einem Chip- oder Magnetkartenleser als Zusatzgerät ausgestattet, welches auf dem Anschlußklemmenblock des Zählers montiert wird und die Energieabgabe nach Einlesen und Überprüfen der auf dem Datenträger gespeicherten Daten freischaltet. Die Energieabgabe endet dabei, wenn der vorbezahlte Betrag verbraucht ist oder die Stromabgabe unterbrochen wird. Die abgegebene Energiemenge wird vom Zähler gemessen und zur Berechnung des jeweiligen Restguthabens im Zusatzgerät verwendet. Der jeweilige Tarif ist im Datenträger (z. B. Magnetkarte) abgespeichert und wird beim Einlesen der Daten mit übertragen.

Obwohl mit diesem bekannten Zusatzgerät für Chipkarten, die auch eine Schlüsselform aufweisen können, bereits eine wesentliche Vereinfachung des Vorkasseverfahrens möglich wird, besteht auch hier die Gefahr der Fälschung oder Manipulierung der Magnetkarte oder Chipkarte. Zudem ist nachteilig, daß der Kunde die Karte zuvor einkaufen und bevorraten muß, um eine kontinuierliche Versorgung sicherzustellen. Entsprechendes gilt für die Betreiberseite (EVU, Stadtwerke), die eine relativ teure Chipoder Magnetkarten-Programmierstation erwerben müssen und einen Vorrat an Datenträgern bereithalten sollten.

GB-A-2.042.777 offenbart eine Vorrichtung zur gestuerten bargeldlosen Abgabe von elektrischer Energie, wobei die Vorrichtung ein Meßwerk, eine Eingabeeinrichtung, einen Leistungsschalter zur Steuerung der Energieabgabe, eine Steuer- und Auswerteschaltung zur Steurung des Leitungsschalters gemäß der an der Eingabeeinrichtung eingegebenen Daten und ein Anzeigemodul zur Anzeige von relevanten Daten aus der Steur- und Auswerteschaltung umfaßt, wobei die Eingabeeinrichtung Mittel zur Eingabe von Codierungen in Form mehrstelliger Zeichenfolgen aufweist.

Es ist daher Aufgabe der Erfindung, eine Vorrichtung zu schaffen, die die genannten Probleme beseitigt und eine erhöhte Manipulationssicherheit bei vereinfachter Bedienung und geringen Kosten ermöglicht.

Diese Aufgabe wird gelöst durch die im Anspruch 1 angegebenen Merkmale.

Es ist dabei vorgesehen, daß durch die Übertragung von Codierungen in Form mehrstelliger Zeichenfolgen, insbes. von Zahlen eine leistungsproportionale Energieabgabe und deren Verrechnung gesteuert wird. Die Programmierung des Abgabegerätes erfolgt allein durch die Eingabe einer Schlüsselzahl oder Zeichenfolge (auch Buchstaben, Sonderzeichen und dergleichen) an der Eingabeeinrichtung, insbesondere einer Tastatur, wobei die z. B. 10-stellige Schlüsselzahl einen eingezahlten Geldbetrag repräsentiert und damit eine bestimmte Strom- oder Gasabgabe ergibt. Diese Codierung in Art einer Geheimzahl wird dem Benutzer nach Bezahlung eines bestimmten Geldbetrages an das EVU oder Stadtwerk durch dieses mitgeteilt, z. B. postalisch durch Zusendung eines Briefes mit der speziellen, jeweils unterschiedlichen Codierung (Schlüsselzahl) oder telefonisch oder durch Aushändigung eines Quittungsbeleges mit der entsprechenden Codierung, z.B. einer 10-stelligen Ziffernfolge. Durch diese mehrstellige, codierte Schlüsselzahl ergibt sich eine sehr hohe Manipulationssicherheit, insbesondere da diese Zeichenfolge vom Netzbetreiber mit relativ einfacher Hardware-Ausstattung sich jeweils ändernd errechnet wird, und zwar nach einer bestimmten, nur dem Netzbetreiber bekannten Systematik, die vom Kunden nicht zu durchschauen ist. Beispielsweise kann hierbei die erste oder letzte Stelle dieser Schlüsselzahl zur Codierung des freigegebenen Geldbetrages verwendet werden kann, wobei als Systematik oder Prüfkriterium zur Verifizierung der Codierung softwaremäßig bestimmt ist, daß z. B. die Zahl an der dritten Stelle die Differenz oder rechnerische Summe aus fünfter und achter Stelle bildet.

In dieser Codierung als Zeichenfolge gemäß einer vorbestimmten Systematik können auch die Parametrierdaten für das Abgabegerät, nämlich kWh-Preis für Hoch- oder Niedertarifzeiten, Kreditrahmen, Freischaltung, Impulsanpassung an den jewiligen Zählertyp, Grundgebühren und sonstige Einstelldaten enthalten sein. Von besonderem Vorteil ist bei dieser systematischen Codierung, daß diese Zeichenfolge auch über eine Schnittstelle per Funk oder Infrarotsender eingegeben werden kann. Zudem benötigt der Netzbetreiber keine Programmierstation und keinen Chipkartenvorrat mehr, sondern kann die systematische Zeichenfolge auf dem ohnehin vorhandenen Computersystem mit entsprechender Software errechnen und zugleich in das Buchhaltungssystem integrieren.

Bevorzugte Ausführungsformen ergeben sich aus den abhängigen Ansprüchen.

Die Erfindung soll nachfolgend anhand eines Ausführungsbeispieles im Zusammenhang mit den Figuren näher erläutert werden. Es zeigen:
- Fig. 1: eine Querschnittsdarstellung einer Vorrichtung nach einem bevorzugten Ausführungsbeispiel in der Seitenansicht mit aufgesetztem Gehäuse;
- Fig. 2: eine Vorderansicht auf die Frontseite der Vorrichtung; und
- Fig. 3: ein Blockschaltbild der Vorrichtung.

In Fig. 1 ist eine Vorrichtung mit einem Gehäuse 1 und einem darin untergebrachten Meßwerk 2 sowie einem Leistungsschalter 7, einer Steuer- und Auswerteschaltung 5, einer Daten-Eingabeeinrichtung 4 und einem Anzeigemodul 3 dargestellt. Die nachfolgende Beschreibung bezieht sich auf ein Elektrizitäts-Abgabegerät, jedoch ist die Vorrichtung auch auf die gesteuerte Abgabe von Gas, Wasser, Fernwärme und ähnliche Medien anwendbar. Das Gehäuse 1 grenzt an einen Netz-Anschlußbereich 6 an, wobei dies bei einem Gasnetz natürlich durch entsprechende Anschlußventile und -rohre gebildet wäre. Die einzelnen Phasen des Netzes sind vom Netz-Anschlußbereich 6 durch das geeichte Elektrizitätsmeßwerk 2 (z. B. einen Drehstromzähler mit Impulsausgang; bei Gas ein Gaszählwerk) und über den Leistungsschalter 7 zum Netzausgang geführt (vgl. Fig. 3). Ist der Leistungsschalter 7 (vorzugsweise ein Schütz; bei Gas ein entsprechendes Schaltventil) eingeschaltet, kann am Netzausgang elektrische Energie entnommen werden, die vom Elektrizitätsmeßwerk 2 gemessen wird. Eine am Netz-Anschlußbereich 6 abgezweigte, nicht dargestellte Spannungsversorgung versorgt die Elektronik der Steuer- und Auswerteschaltung 5 mit der notwendigen Betriebsspannung. Die Schaltstellung des Leistungsschalters 7 wird von der vorzugsweise mit einem Mikroprozessor ausgerüsteten Steuer- und Auswerteschaltung 5 gemäß der Daten gesteuert, die mittels der Eingabeeinrichtung 4 durch Eingabe einer codierten Zeichen- oder Zahlenfolge an der Tastatur 4a, eingelesen worden sind. Diese Zahlen- oder Buchstabenfolge, die zur Kontrolle und auch zur Bedienerführung an dem Anzeigemodul 3 durch eine z. B. 16-stellige Zahl angezeigt ist, stellt eine verschlüsselte Codierung oder Zeichenfolge dar, die neben dem freizugebenden Geldbetrag, z. B. DM 20 oder DM 50, auch weitere Parameter, wie Kilowattstunden-Preis, persönlicher Überziehungskredit, usw., enthalten kann.

Wesentlich ist hierbei, daß der Kunde bei seinem Netzbetreiber, EVU oder Stadtwerk gegen Bezahlung (Bar-Vorkasse oder Überweisung) eine Zeichenfolge, insbes. Schlüsselzahl mit bestimmten codierten Daten erhält, beispielsweise auf einem Quittungsbeleg 20 (vgl. Fig. 3) oder auf telefonischem Wege, nachdem das EVU den Zahlungseingang überprüft hat. Die Schlüsselzahl wird in das Vorkassegerät, bevorzugt über die Tastatur 4a, eingetippt, und nach einer Plausibilitätsprüfung wird die Zahl in die Steuer- und Auswerteschaltung 5 übernommen. Hierbei steht z. B. die dritte Stelle der Schlüsselzahl für einen bestimmten Geldbetrag, hier die Ziffer 8 z. B. für DM 100 Guthaben bzw. Kredit.

Nach Überprüfung der Zeichenfolge auf die dem betreibereigene Systematik, die auch in der Steuer- und Auswerteschaltung 5 beispielsweise durch einen EEPROM gespeichert ist, wird nach diesem Verifizierungsschritt der Leistungsschalter 7 (Schütz oder Schaltventil) angesteuert, der die elektrische Energie freischaltet. Das Guthaben wird in Abhängigkeit vom jeweils gültigen Tarif, der z. B. an der siebten Stelle der Schlüsselzahl codiert ist und von der entnommenen, mittels des Elektrizitätswerkes 2 gemessenen elektrischen Energie reduziert. Ist das Guthaben gleich Null, unterbricht der Leistungsschalter 7 die Energiezufuhr. Es kann (z. B. am Wochenende) auch ein eingeräumter Kredit (z. B. an der neunten Stelle der Schlüsselzahl) aktiviert werden, wobei jede Zahl einen anderen Überziehungsbetrag darstellt, der von einem späteren Guthaben sofort wieder abgezogen wird.

Erfolgt die Abgabe nach Zeit, wird die Zeit, z. B. alle zehn Sekunden, durch einen in die Steuer- und Auswerteschaltung 5 integrierten Taktgeber in Teilen abgebucht. Da hier der tatsächliche Verbrauch nicht in die Steuerung eingeht, kann in diesem Falle auf eine Verbindung zwischen Steuer- und Auswerteschaltung 5 und Elektrizitätsmeßwerk 2 (z. B. eine SO-Schnittstelle) verzichtet werden.

Mittels der Tastatur 4a und der eingegebenen Schlüsselzahl oder -codierung kann das Kassiergerät zudem parametriert (z. B. jeweiliger kWh-Tarif umprogrammiert) werden. Von besonderem Vorteil ist, daß das EVU das Vorkassegerät per DatenFernübertragung sperren oder freischalten kann. Hierzu ist eine Schnittstelle 10 mit einem Empfänger 14 (vgl. Fig. 2) an der Frontseite des Gehäuses 1 vorgesehen, mit der ebenfalls, wie durch die Tastatur 4a, Daten als verschlüsselte Zeichenfolge eingegeben werden können. Dies kann auf optischem Wege, per Funk oder Infrarot erfolgen. Insbesondere bei der Funkübertragung nach Art des sogenannten Cityrufs oder Scall-Empfangs kann die Schlüsselzahl/-codierung direkt vom EVU sofort nach Bezahlung an das benutzerspezifische Vorkassegerät übermittelt werden, ohne daß der Benutzer die Codierung selbst eintippen muß.

Dabei kann diese Schnittstelle 10 nicht nur mit dem Empfänger 14 sondern auch bidirektional als Sender ausgebildet sein, so daß das EVU jeweils Daten aus dem Vorkassegerät auslesen kann. Dies erfolgt bevorzugt wiederum drahtlos über Funk oder Mobiltelefon, jedoch kann die Schnittstelle 10 auch optisch oder als Steckkontakt (RS 232- serielle Schnittstelle) ausgebildet sein, um befugtem Wartungspersonal das Auslesen von Daten über Nutzungsdauer, Nutzungszeit und dergleichen zu ermöglichen. Die Zugangsberechtigung kann dabei wieder durch Eingeben einer Geheimzahl an der Tastatur 4a erfolgen. Dabei kann auch in regelmäßigen Abständen eine Umprogrammierung der im EEPROM der Steuer- und Auswerteschaltung 5 abgelegten Überprüfungssoftware erfolgen, obwohl dies wie vorstehend beschrieben zentral von dem Netzbetreiber aus über die Schnittstelle 10 mit Empfänger 14 per Datenfernübertragung einer speziellen Zeichenfolge erfolgt.

Das Gehäuse 1 in Fig. 1 umschließt weiterhin eine gemeinsame Bodenplatte 9, auf der alle Baugruppen des Abgabegerätes unter Zwischenschaltung einer Montageplatte 8 angebracht sind. Wie in der Vorderansicht der Fig. 2 dargestellt, sind das Anzeigemodul 3 und das mit einer Zählanzeige ausgerüstete Elektrizitätsmeßwerk 2 mittels zweier im Gehäuse 1 eingelassener Fenster 11 bzw. 12 zu erkennen, so daß die eingegebene Zahlenoder Zeichenfolge sowie der kWh-Verbrauch vom Benutzer kontrolliert werden können. Die Beglaubigung des Gerätes kann auf zwei verschiedene Arten eingerichtet sein: Zum einen kann das Elektrizitätsmeßwerk 2 ein für sich genommen beglaubigter Wechselstrom- oder Drehstromzähler sein, so daß beim Öffnen des Gehäuses 1 die Beglaubigung des Gerätes nicht erlischt. Zum anderen kann das gesamte Gerät als eine Einheit beglaubigt und verplombt sein.

In Fig. 3 ist ein Blockschaltbild der neuerungsgemäßen Vorrichtung in der Ausführung zur gesteuerten Stromabgabe dargestellt. In zweckmäßiger Ausführung erhält dabei der Kunde bei Bezahlung einen Quittungs-Beleg 20, der eine vom Computer des Netzbetreibers systematisch errechnete Zeichenfolge, hier eine zehnstellige Schlüsselzahl enthält. Diese Schlüsselzahl gibt der Kunde an der Eingabeeinrichtung 4, hier der Tastatur 4a ein, so daß diese Schlüsselzahl nur von der Prüfsoftware der Steuer- und Auswerteschaltung 5 entschlüsselt werden kann, um den entsprechenden, vorausbezahlten Geldbetrag zumindest teilweise freizuschalten. Zur Erleichterung der Eingabe der Codierung (Schlüsselzahl) kann diese vom Netzbetreiber nach Zahlungseingang auch an ein Handgerät 13 (vgl. Fig. 2) gesandt werden, das im Besitz des Kunden ist, z. B. ein Cityruf- oder Scall-Empfänger. Dieses ohnehin zum Empfang von Zeichen- oder Zahlenfolgen ausgelegte Handgerät 13 braucht dann nur noch in Nähe der Schnittstelle 10 mit geeignetem Empfänger 14 gehalten werden, um die Schlüsselzahl zur Steuer- und Auswerteschaltung 5 zu übermitteln (vgl. Fig. 2 und 3).

Insgesamt ergibt sich mit der Erfindung ein Vorkassegerät mit einfachem Aufbau und einfacher Bedienung sowie hoher Sicherheit vor Fehlbedienung und Manipulationen. Es sei darauf hingewiesen, daß die Eingabeeinrichtung 4, insbesondere Tastatur 4a, mit Steuer- und Auswerteschaltung 5 und Anzeigemodul 3 sowie mit dem Empfänger 14 der Schnittstelle 10 auch als gesondertes Gerät von den elektrischen Meß- und Schalt-Bauteilen 2 und 7 getrennt in einem separaten Gehäuse untergebracht sein können. So kann beispielsweise die Eingabeeinrichtung 4 mit der Schnittstelle 10 in jeweils einer Wohnung eines Mietshauses angeordnet sein und in Art einer Türsprechanlage mit der Steuer- und Auswerteschaltung 5 zur Steuerung des zentralen Leistungsschalters 7 gekoppelt sein. Gemäß Fig. 3 wäre somit eine Trennung im unteren Drittel der dort gezeigten Umrandung möglich. Die Datenübertragung der Schlüsselzahlen oder - codierungen kann dabei auch über Lichtwellenleiter oder aufmodulierte Signale auf Netzleitungen erfolgen. Ebenso kann die Codierung durch einen Strichcode gebildet sein, der auf dem Beleg 20 aufgedruckt ist und dann durch einen Barcode-Leser als Eingabeeinrichtung 4 bzw. Schnittstelle 10 der Auswerteschaltung 5 zur Decodierung und entsprechenden Strom-Freigabe von z. B. zehn Kilowattstunden zugeführt wird.

Diese Ausführung eignet sich insbesondere für die Nachrüstung von bestehenden Zähler-Abgabegeräten, an die die neuerungsgemäße Vorrichtung dann angekoppelt werden kann, z. B. als Huckepackoder Anflanschgerät. Das Anzeigemodul 3 kann dabei eine einfache LED-Anzeige oder bevorzugt ein mehrzeiliges LCD-Display zur Bedienerführung sein.

## Patentansprüche

1. Kombination einer Vorrichtung zur gesteuerten bargeldlosen Abgabe von elektrischer Energie, Gas, Wasser oder ähnlichen Medien, mit einem Sender-Handgerät (13) zur Übertragung von Daten in diese Vorrichtung,
wobei die Vorrichtung ein Meßwerk (2), eine Eingabeeinrichtung (4), einen Leistungsschalter (7) zur Steuerung der Energie-/Medienabgabe, eine Steuer- und Auswerteschaltung (5) zur Steuerung des Leistungsschalters (7) gemäß der an der Eingabeeinrichtung (4) eingegebenen Daten und ein Anzeigemodul (3) zur Anzeige von relevanten Daten aus der Steuer- und Auswerteschaltung (5) umfaßt,
wobei die Eingabeeinrichtung (4) als Empfänger zur Steuer- und Auswerteschaltung (5) ausgebildet ist und Mittel zur Eingabe von Codierungen in Form mehrstelliger Zeichenfolgen aufweist,
wobei der Empfänger zusätzlich Mittel zum Empfang der Codierungen per Funk, Telefon, Infrarot oder Ultraschall aufweist, sowie der Empfänger (14) zur Übertragung der Codierung, insbesondere einer Schlüssel-Zahlenfolge, von dem Sender-Handgerät aus angesteuert ist.

2. Kombination nach Anspruch 1, **dadurch gekennzeichnet, daß** die elektrischen/elektronischen Bauteile (2, 3, 4, 5, 7) auf einer gemeinsamen Bodenplatte (9) angeordnet und von einem gemeinsamen Gehäuse (1) umgeben sind.

3. Kombination nach Anspruch 1 oder 2, **dadurch gekennzeichnet, daß** die Zeichenfolge eine mehrstellige Schlüsselzahl ist, die in der Steuer- und Auswerteschaltung (5) verifizierbar ist.

4. Kombination nach einem der Ansprüche 1 bis 3, **dadurch gekennzeichnet, daß** die Steuer- und Auswerteschaltung (5) zur Überprüfung der an der Eingabeeinrichtung (4) eingegebenen Codierung wenigstens ein abgespeichertes Prüfkriterium aufweist.

5. Kombination nach einem der Ansprüche 1 bis 4, **dadurch gekennzeichnet, daß** das Meßwerk (2) ein geeichter Wechselstrom- oder Drehstromzähler ist.

6. Kombination nach einem der Ansprüche 1 bis 5, **dadurch gekennzeichnet, daß** der Empfänger (14) direkt vom Netzbetreiber aus angesteuert ist.

7. Kombination nach einem der Ansprüche 1 bis 6, **dadurch gekennzeichnet, daß** die Eingabeeinrichtung (4) zum bidirektionalen Datenaustausch einen Sender aufweist.

## Claims

1. A combination of a device for the controlled cashless supply of electrical power, gas, water or like media, and comprising a handheld-transmitter (13) for transmitting data into this device,
wherein said device comprises a meter mechanism (2), an input device (4), a power switch (7) for controlling the power/media supply, a control and evaluation circuit (5) for controlling the power switch (7) in accordance with the data entered in the input device (4), and a display module (3) for displaying relevant data from the control and evaluation circuit (5),
wherein the input device (4) is designed as a receiver to the control and evaluation circuit (5) and includes means for the reception of codings in the form of multi-place sequences of symbols,
wherein the receiver additionally includes means for reception of the codings via radio, telephone, infrared or ultrasound and the receiver (14) is controlled for transfer of the coding, especially a code number sequence, from a handheld-transmitter.

2. A combination according to claim 1, **characterized in that** the electrical/electronic components (2, 3, 4, 5, 7) are disposed on a common base plate (9) and enclosed in a common housing (1).

3. A combination according to claim 1 or 2, **characterized in that** the sequence of symbols is a multi-place code number which can be verified in the control and evaluation circuit (5).

4. A combination according to any of claims 1 to 3, **characterized in that** the control and evaluation circuit (5) has at least one stored check criterion for checking the coding entered at the input device (4).

5. A combination according to any of claims 1 to 4, **characterized in that** the meter mechanism (2) is a calibrated alternating current or three-phase electricity meter.

6. A combination according to any of claims 1 to 5, **characterized in that** the receiver (14) is controlled directly by the grid operator.

7. A combination according to any of claims 1 to 6, **characterized in that** the input device (4) comprises a transmitter for bidirectional data exchange.

## Revendications

1. Combinaison d'un dispositif de fourniture contrôlée et sans numéraire d'énergie électrique, de gaz, d'eau ou de produits similaires, avec un émetteur à main (13) pour la transmission de données dans ce dispositif,
le dispositif comprenant un système de mesure (2), un dispositif d'entrée (4), un interrupteur de puissance (7) pour la commande de la fourniture d'énergie/de produits, un circuit de commande et d'évaluation (5) pour la commande de l'interrupteur de puissance (7) en fonction des données entrées au dispositif d'entrée (4) et un module d'affichage (3) pour l'affichage des données pertinentes du circuit de commande et d'évaluation (5),
le dispositif d'entrée (4) étant constitué comme récepteur (14) du circuit de commande et d'évaluation (5) et présentant des moyens pour l'entrée de codages sous la forme de suites de caractères à plusieurs positions,
le récepteur présentant des moyens supplémentaires pour la réception des codages par radio, téléphone, infrarouges ou ultrasons, et le récepteur (14) étant commandé, pour la transmission du codage, en particulier de la suite de chiffres clés, par l'émetteur à main.

2. Combinaison selon la revendication 1, **caractérisée par le fait que** les composants électriques/électroniques (2, 3, 4, 5, 7) sont placés sur une plaque de base commune (9) et contenus dans un boîtier commun (1).

3. Combinaison selon la revendication 1 ou 2, **caractérisée par le fait que** la suite de caractères est un chiffre clé à plusieurs positions qui est vérifiable dans le circuit de commande et d'évaluation (5).

4. Combinaison selon l'une des revendications 1 à 3, **caractérisée par le fait que** le circuit de commande et d'évaluation (5) présente au moins un critère de contrôle mémorisé pour la vérification du codage entré au dispositif d'entrée (4).

5. Combinaison selon l'une des revendications 1 à 4, **caractérisée par le fait que** le système de mesure (2) est un compteur de courant alternatif ou de courant triphasé étalonné.

6. Combinaison selon l'une des revendications 1 à 5, **caractérisée par le fait que** le récepteur (14) est commandé directement par l'opérateur du réseau.

7. Combinaison selon l'une des revendications 1 à 6, **caractérisée par le fait que** le dispositif d'entrée (4) présente un émetteur pour l'échange bidirectionnel de données.
